# FASCICULE DE BREVET EUROPEEN

(11) **EP 3 976 867 B1**
(45) Date de publication et mention de la délivrance du brevet: **13.08.2025**
(21) Numéro de dépôt: 20729088.3
(22) Date de dépôt: 03.06.2020
(51) Int. Cl.: D02G 3/32, D02G 3/44, D04B 1/18

(54) **MÉTHODE DE MESURE DE LA VARIATION DE L'INDUCTANCE D'UNE BOBINE MAGNÉTIQUE CRÉÉE PAR UN FIL CAPTEUR D'ÉLONGATION INDUCTIF ET UTILISATION D'UN DISPOSITIF COMPRENANT AU MOINS UNE PIÈCE TEXTILE ÉLASTIQUE ÉQUIPÉE D'UN FIL CAPTEUR D'ÉLONGATION INDUCTIF**
VERFAHREN ZUR MESSUNG DER INDUKTIVITÄTSÄNDERUNG EINER DURCH EINEN INDUKTIVEN DEHNUNGSSENSORDRAHT ERZEUGTEN MAGNETSPULE UND VERWENDUNG EINER SOLCHEN VORRICHTUNG MIT MINDESTENS EINEM ELASTISCHEN TEXTILTEIL MIT EINEM INDUKTIVEN DEHNUNGSSENSORDRAHT
METHOD FOR MEASURING THE VARIATION IN INDUCTANCE OF A MAGNETIC COIL CREATED BY AN INDUCTIVE ELONGATION SENSOR WIRE AND USE OF A DEVICE COMPRISING AT LEAST ONE ELASTIC TEXTILE PART EQUIPPED WITH AN INDUCTIVE ELONGATION SENSOR WIRE

(30) Priorité: 03.06.2019 FR 1905861
(43) Date de publication de la demande: 06.04.2022
(73) Titulaire: Thuasne, 92300 Levallois Perret (FR)
(72) Inventeur: SOUCHE, Clotilde, 69007 LYON (FR); NEYTON, Olivier, 38140 APPRIEU (FR); ARNOUX, Dominique, 26120 UPIE (FR); BOSSY, Laurent, 42340 VEAUCHE (FR)
(74) Mandataire: Cabinet Beau de Loménie
(86) Numéro de dépôt international: PCT/EP2020/065386
(87) Numéro de publication internationale: WO 2020/245220

(56) Documents cités:
- WO-A1-2004/097089
- WO-A1-2018/037855
- WO-A2-2006/034291
- FR-A1- 3 019 190
- JP-A- H05 214 646
- KR-B1- 101 432 711
- US-A1- 2005 106 977

## Description

### Domaine Technique

La présente invention concerne les dispositifs, notamment médicaux et/ou sportifs, comprenant au moins une pièce textile élastique dans au moins une première direction, ladite pièce textile comprenant au moins un fil capteur d'élongation inductif.

La présente invention concerne également l'utilisation d'un tel dispositif et une méthode de mesure mettant en œuvre ledit dispositif.

### Technique antérieure

Les articles médicaux ayant des zones élastiques, s'agissant par exemple des ceintures de maintien lombaire, ou des orthèses, ou encore des bas de compression, doivent être correctement posés sur la partie du corps à traiter afin que le patient observe correctement son traitement.

Il existe ainsi un besoin pour évaluer le comportement, notamment élastique et/ou à la déformation, d'un dispositif médical comprenant une pièce textile élastique lorsqu'il est porté afin d'améliorer les performances du dispositif médical, et son observance par le patient.

Les fils conducteurs d'électricité peuvent être utilisés dans une pièce textile pour capter et transmettre des informations collectées sur le porteur.

Cependant, la mise en œuvre d'un fil conducteur d'électricité dans une pièce textile présente de nombreuses contraintes puisque, par définition, un fil conducteur n'étant pas élastique, rigidifie la pièce textile, modifie son aspect et son toucher, et peut créer des réactions allergiques s'il est en contact avec la peau.

La mise en œuvre d'un fil conducteur dans une pièce textile élastique complexifie encore sa mise en œuvre, puisque le fil conducteur ne doit pas être rompu ou ses propriétés de conductivité électrique dégradées lors de l'allongement de la pièce textile.

FR 2.869.047 B1 a pour objet une pièce textile tissée comprenant un fil composite conducteur de l'électricité et élastique utilisé en tant que capteur de déformation. Le fil composite comprend une âme élastique de faible titre, 44 dtex, recouverte par guipage d'un fil conducteur ayant une âme en polyamide recouverte d'argent, ayant un titre de l'ordre de 33 à 44 dtex. Ce fil composite ne peut être mis en œuvre que dans des pièces textiles tissées et n'est pas adapté à des pièces textiles tricotées pour lesquelles la déformation des boucles perturberait la mesure de la variation de la conductivité électrique. La variation de la conductivité électrique mesurée dans le tissu au cours de sa déformation permettrait d'évaluer un certain degré d'allongement. Les déformations étudiées sont les mouvements respiratoires ou les contractions utérines. Les spires sont jointives afin de conduire l'électricité d'une spire à l'autre, leur écartement variable entrainant une variation de la conductivité, les spires restant cependant en contact les unes avec les autres afin de conduire l'électricité d'une spire à l'autre dans un état étiré ou au repos. De plus, le croisement des fils conducteurs, disposés à la fois en chaine et en trame dans le tissu, risque de provoquer des courts-circuits.

CA 2.493.145 a pour objet un fil conducteur électrique et élastique comprenant un fil d'âme élastique et au moins un fil conducteur de l'électricité enroulé autour du fil d'âme élastique. Le nombre de spires du fil conducteur et du fil de liage, autour du fil d'âme élastique doit être suffisant, de l'ordre de 3200-3600 tours/m, afin que l'électricité soit conduite par contact d'une spire à l'autre et que la conductivité électrique ne diminue pas sous l'effet d'un sur-allongement du fil conducteur. Le nombre de spires par mètre du fil conducteur et du fil de liage sont très importants, ce qui limite les propriétés d'élasticité du fil d'âme élastique. Ces fils conducteurs sont utilisés pour la fabrication de textiles chauffants et non pour mesurer l'allongement de ces derniers.

WO 2006/034291 A2 a pour objet un capteur pour le contrôle de la pléthysmographie respiratoire par inductance. Ce type de capteur comprend un textile élastique encerclant le thorax du porteur, et un conducteur cousu en zig-zag à plat sur la surface du textile. Le conducteur ne forme pas des spires autour d'un fil d'âme, en particulier élastique, mais des portions encerclant le thorax du porteur. La circonférence de ces portions varie selon l'allongement du textile en fonction des mouvements respiratoires.

Les documents WO 2004/097089 A1 et WO 2018/037855 A1 décrivent un fil comprenant un fil d'âme élastique et un fil de couverture conducteur d'électricité formant des spires autour dudit fil d'âme élastique, le fil de couverture conducteur de l'électricité comprend un filament ou plusieurs filaments, chacun du ou desdits filaments comprend une âme conductrice de l'électricité recouverte d'une gaine non conductrice de l'électricité.

Il existe donc un besoin pour un dispositif, notamment médical et/ou pour la pratique d'un sport, comprenant une pièce textile élastique, ledit dispositif est configuré pour permettre l'évaluation du comportement élastique de la pièce textile, et donc son comportement au porter, sans altérer les propriétés élastiques essentielles recherchées pour la pièce textile. Il est également recherché un dispositif, médical et/ou pour la pratique du sport, ne comprenant pas au porté, et notamment au repos, de zones conduisant l'électricité susceptibles de venir en contact avec la peau du porteur.

### Objet et résumé de l'invention

La présente invention vise à proposer un dispositif comprenant une pièce textile élastique comprenant au moins un fil capteur d'élongation inductif afin d'évaluer l'allongement de la pièce textile, notamment dans la direction d'insertion dudit fil capteur dans la pièce textile, par mesure de la variation de l'inductance (µHenry) de la bobine créée par ce fil capteur.

La présente invention vise également à proposer un dispositif permettant d'échanger des signaux et/ou de transférer de l'énergie électrique par l'intermédiaire dudit fil capteur d'élongation inductif.

La présente invention a pour objet un dispositif, notamment médical et/ou pour la pratique d'un sport, comprenant au moins une pièce textile élastique dans au moins une première direction, la pièce textile comprenant au moins un fil capteur d'élongation inductif, ledit fil capteur d'élongation inductif comprenant un fil d'âme élastique et un fil de couverture conducteur d'électricité formant des spires autour dudit fil d'âme élastique, le fil de couverture conducteur d'électricité comprenant un filament ou plusieurs filaments, chacun du ou desdits filament(s) comprend une âme conductrice de l'électricité recouverte d'une gaine non conductrice de l'électricité.

Avantageusement, le fil de couverture conducteur de l'électricité forme ainsi une bobine capable de générer un champ magnétique sous l'effet d'un courant (A) traversant le fil de couverture conducteur de l'électricité. L'inductance de la bobine varie, en particulier augmente, lorsque le fil d'âme élastique s'allonge et que les spires s'écartent les unes des autres.

Etant donné que l'inductance (et non la conductivité électrique) est mesurée pour l'évaluation de l'élasticité, il n'est pas nécessaire (ce qui n'est d'ailleurs pas possible du fait notamment de la gaine isolante électriquement et de la disposition non jointive des spires) que les spires conduisent l'électricité par contact d'une spire à l'autre, ce qui permet notamment de limiter le nombre de spires ou tours/m et ainsi préserver les propriétés élastiques et au toucher de la pièce textile élastique.

Par ailleurs, il n'est pas recherché que le fil de couverture conducteur dégage de la chaleur de sorte que le nombre de spires, et donc que la quantité linéaire de fil de couverture conducteur dans la pièce textile soit importante pour que la chaleur dégagée soit significative.

La gaine non conductrice de l'électricité (ou isolante électriquement) permet avantageusement d'éviter les court-circuits lors d'un éventuel contact des spires entre-elles, et d'éviter le contact avec la peau de la partie conductrice (ce qui est obligatoire s'agissant d'un dispositif médical).

De plus, ladite gaine permet d'améliorer la résistance au lavage et à l'abrasion de l'âme conductrice.

Les valeurs d'inductance sont mesurées en micro Henry (µH).

Le dispositif médical peut comprendre une ou plusieurs pièces textiles élastiques selon l'invention, assemblées par exemple par couture ou soudure, en particulier choisies parmi des pièces textiles tricotées élastiques et/ou des pièces textiles tissées élastiques.

Le dispositif médical peut aussi comprendre une ou des pièces textiles, élastique(s) ou non, assemblées avec une ou plusieurs pièces textiles élastiques selon l'invention (i.e. comprenant chacune au moins fil capteur d'élongation inductif).

Toute pièce textile dans le présent texte, élastique ou non, a un sens longitudinal, en particulier correspondant au sens des colonnes de mailles lorsque la pièce textile est une pièce tricotée, ou au sens chaine lorsque la pièce textile est une pièce tissée ; et un sens transversal, en particulier correspondant au sens des rangées de mailles (également désignée trame dans le domaine technique) lorsque la pièce textile est une pièce tricotée, ou au sens trame lorsque la pièce textile est une pièce tissée.

De préférence, le sens longitudinal est sensiblement perpendiculaire au sens transversal. Ladite première direction peut être ledit sens longitudinal, ou le sens transversal, ou une direction sécante au sens longitudinal et transversal.

De préférence, ledit au moins un fil capteur d'élongation inductif est disposé dans la pièce textile élastique selon la première direction.

Ladite pièce textile peut être également élastique dans une seconde direction, différente de la première direction. La seconde direction peut être alors ledit sens longitudinal, ou le sens transversal, ou une direction sécante au sens longitudinal et transversal. Un second fil capteur d'élongation inductif (identique ou différent du premier fil capteur) peut être disposé dans ladite seconde direction.

Dans certains modes de réalisation, un fil capteur d'élongation inductif peut s'étendre dans le sens longitudinal et le sens transversal à la fois. Par exemple, lorsque le fil capteur d'élongation inductif s'étend en diagonale (correspondant alors à ladite première direction) de la pièce textile élastique (selon une direction coupant, non à angle droit, le sens longitudinal et le sens transversal), par exemple sous forme de jetés de trame sur plusieurs colonnes de mailles sur une pièce textile tricotée à mailles chaines.

On comprend par pièce textile élastique dans au moins une première (et/ou seconde) direction(s), toute pièce textile élastique capable de s'allonger d'au moins 100%, encore de préférence d'au moins 200%, notamment au plus de 400%, en particulier au plus de 300%, dans ladite au moins une première (et/ou seconde) direction(s), sous l'effet d'une force donnée (inférieure à la force à rupture), avec une récupération de sa forme initiale, revenue au repos et stabilisée, à plus ou moins 5%. Ces valeurs peuvent être déterminées par exemple à l'aide de la norme NF EN ISO 2062 de janvier 2010.

Le fil capteur d'élongation inductif est élastique. De préférence, le fil capteur d'élongation inductif a un allongement à rupture supérieur ou égal à 100%, de préférence supérieur ou égal à 150%, en particulier inférieur ou égal à 350%, plus particulièrement inférieur ou égal à 250%. Ces valeurs peuvent être déterminées par exemple à l'aide de la norme NF EN ISO 2062 de janvier 2010.

De préférence, l'âme conductrice d'électricité est dans un métal conducteur d'électricité ou un alliage de métaux conducteurs d'électricité.

De préférence, le métal conducteur d'électricité ou l'alliage de métaux conducteurs d'électricité est choisi parmi : le cuivre, l'argent, l'acier ou un mélange de ces derniers.

De préférence, la gaine est dans un mélange d'un ou plusieurs polymère(s) non conducteur(s) d'électricité, de préférence choisi(s) parmi : le polyuréthane, le polyamide, le polyester (polyéthylène téréphtalate), le polyéthylène, le polypropylène, le silicone, ou un mélange de ces derniers.

De préférence, la gaine est un vernis isolant électriquement.

Ledit au moins un fil capteur d'élongation inductif permet, via la mesure de la variation de l'inductance lors de la déformation de la pièce textile élastique, de mesurer des variations d'angles (notamment entre la position tendue d'une articulation, par exemple celle du genou à 180° pour une jambe tendue, et la position pliée de cette articulation, par exemple celle du genou de 90° lorsque la jambe est pliée), d'évaluer l'observance (état porté ou état non porté), de mesurer le niveau de serrage du dispositif médical sur la partie du corps à traiter, de mesurer la tension d'un dispositif, de mesurer la pression exercée sur la partie du corps à traiter par le dispositif.

Dans un mode de réalisation, ladite au moins une pièce textile élastique exerce un effet compressif.

Le dispositif, en particulier médical et/ou pour la pratique d'un sport, selon l'invention peut être ainsi un bas, un collant ou une chaussette de compression, une ceinture de soutien lombaire, une orthèse de soutien et/ou de maintien d'une articulation (par exemple du genou, du coude, du poignet, de la cheville ou de l'épaule), ou une bande de compression. Dans un mode de réalisation, la pièce textile élastique comprend au moins une zone de mesure localisée de l'inductance (µH) comprenant ledit au moins un fil capteur d'élongation inductif s'étendant entre des points A et B, notamment dans ladite au moins une première direction, ladite zone de mesure étant adjacente à au moins une région de la pièce textile élastique ne comprenant pas de fil capteur d'élongation inductif, de préférence étant disposée entre des régions de la pièce textile élastique ne comprenant pas de fil capteur d'élongation inductif.

En particulier, la surface de la zone de mesure représente moins de 50%, plus particulièrement moins de 30%, encore plus particulièrement moins de 20% de la surface totale de la pièce textile élastique.

De préférence, les parties conductrices du fil capteur d'élongation inductif aux points A et B sont en liaison électrique avec les zones conductrices de l'électricité d'une carte électronique ou les broches d'un appareil de mesure. De préférence, la carte électronique est solidarisée à la pièce textile, par exemple par collage, couture ou en étant disposée dans une poche, l'une des parois de la poche étant formée par la pièce textile élastique comprenant les points A et B.

La carte électronique peut également être disposée dans un boitier plastique solidarisé directement ou indirectement à la pièce textile.

Dans un mode de réalisation, la pièce textile élastique peut comprendre plusieurs zones de mesure localisées.

On comprend dans le présent texte, par fil élastique (par exemple : le fil d'âme élastique et/ou le fil A et/ou le fil B , et/ou le fil C défini(s) ci-après, et/ou tout fil de manière générale différent du fil capteur d'élongation inductif considéré en entier), un fil ayant un allongement à rupture supérieur ou égal à 50%, de préférence supérieur ou égal à 100 %, et encore de préférence supérieur ou égal à 2000 %, préférentiellement supérieur ou égal à 300% (en particulier inférieur ou égal à 600%).

On comprend dans le présent texte, par fil non élastique, par exemple le fil A et/ou le fil B, et/ou le fil C défini(s) ci-après, un fil ayant un allongement à rupture inférieur ou égal à 50%.

Ces valeurs d'allongement à rupture peuvent être déterminées par exemple à l'aide de la norme NF EN ISO 2062 de janvier 2010. Les titres (dtex) indiqués dans le présent texte peuvent être mesurés à l'aide de la norme NF EN ISO 2060 de juin 1995.

On comprend par maille chargée, la disposition d'un fil sur une boucle sans que ce fil ne forme lui-même une boucle.

On désigne dans le présent texte, par le terme fil, un fil filé de fibres, un fil multifilamentaire, un fil guipé, un fil monofilamentaire, ou une combinaison de ces derniers, notamment qui puisse subir une étape de tricotage ou de tissage.

De préférence, le ou lesdits fil(s) élastique(s), notamment le fil d'âme élastique du fil capteur d'élongation inductif, est/sont, un ou des fil(s) monofilamentaire(s) élastique(s), et/ou, un ou des fil(s) multifilamentaire(s) élastique(s).

Le ou lesdits fil(s) monofilamentaire(s) élastique(s), et/ou, le ou les fil(s) multifilamentaire(s) élastique(s), est/sont de préférence en élasthanne, c'est-à-dire à base de polyuréthane, par exemples tels que ceux commercialisés sous la marque Dorlastan^{®}, ou encore Lycra^{®}. Le ou les fil(s) élastique(s) monofilamentaire(s) et/ou multifilamentaire(s) peut/peuvent être également en latex, c'est-à-dire à base de gomme naturelle ou synthétique, tel que par exemple l'élastodiène, ou dans tout autre matériau équivalent connu de l'état de la technique. Dans un mode de réalisation, le ou les fils élastique(s) a/ont chacun un titre supérieur ou égal à 250 dtex, en particulier supérieur ou égal à 300 dtex, et inférieur ou égal à 2000 dtex. Ce ou ces fil(s) élastique(s) peut/peuvent chacun comprendre un ou plusieurs fil(s) de couverture, tel que le fil de couverture C selon l'invention, retordu(s) ou guipé(s).

Le fil de couverture conducteur de l'électricité peut être disposé autour du fil d'âme élastique par guipage ou retordage.

La pièce textile élastique selon l'invention, comprend également au moins un fil A, et éventuellement au moins un fil B. De préférence, le(s) fil(s) A et/ou B ne sont pas conducteur(s) de l'électricité.

Dans un mode de réalisation, la pièce textile élastique est tricotée et comprend au moins un fil A, élastique ou non élastique, et éventuellement un fil B, élastique ou non élastique, chacun formant des mailles (chargées et/ou bouclées), dans ce cas dit « fil de maille », et/ou est/sont tramé(s).

On comprend dans le présent texte par fil, au moins en partie tramé, un fil s'étendant de manière sensiblement rectiligne dans le sens trame dans la partie tramée sans former de mailles.

Dans un autre mode de réalisation, la pièce textile élastique est tissée, et comprend au moins un premier fil A, élastique ou non élastique, et un fil B, élastique ou non élastique, le fil A est disposé en chaine (fil de chaine), et le fil B est disposé en trame (fil de trame). Le fil A peut être identique ou différent du fil B.

De manière générale, le ou les fil(s) A et B (notamment non élastique(s)) et/ou le ou les fil(s) de couverture C définis ci-après, est/sont dans un ou plusieurs matériaux choisi(s) parmi les matières naturelles (animales, végétales, minérales), les matières artificielles (à base de cellulose...), et les matières synthétiques (polymères organiques, polymères inorganiques), ou leur mélange.

De préférence, le ou les fil(s) A et B (notamment non élastique(s)) et/ou le ou les fil(s) de couverture C définis ci-après, est/sont dans un ou plusieurs matériaux choisi(s) dans le groupe comprenant : le polyamide 6, le polyamide 6-6, le polyamide 12, le polyamide 4-6, le polypropylène, le polyéthylène, le polyester tel que le polyéthylène téréphtalate, le coton, la viscose, la soie, la laine, le polyacrylique, et un mélange de ces derniers.

De préférence, le titre du fil A et/ou le titre du fil B, et/ou le titre du fil C, éventuellement élastique(s), est/sont compris entre 8 dtex et 700 dtex, encore de préférence 8 dtex et 350 dtex, notamment entre 44 dtex et 350 dtex, par exemple inférieur ou égal à 250 dtex. Dans un mode de réalisation, le titre (dtex) du fil A et/ou le titre du fil B est/sont inférieur(s) ou égal/égaux, en particulier d'au moins 1,5 fois, au titre (dtex) du fil d'âme élastique du fil capteur d'élongation inductif.

Avantageusement, le fil capteur d'élongation inductif peut être mis en œuvre sur un métier à tisser, sur un métier à tricoter circulaire ou sur un métier à tricoter rectiligne.

Le fil capteur d'élongation inductif peut être également rapporté sur la pièce textile élastique par couture ou broderie, bien que cela ne soit pas préféré.

La pièce textile tricotée peut être un tricot à mailles jetées (ou à mailles chaines) ou à mailles cueillies, de préférence un tricot à mailles cueillies.

Avantageusement, un seul fil capteur d'élongation inductif est suffisant pour mesurer une déformation contrairement aux fils résistifs dans l'état de la technique nécessitant la disposition de plusieurs fils conducteurs dans une même direction qui doivent être en contact les uns avec les autres pour mesurer une variation de la résistance électrique.

De plus, étant donné que moins de fils inductifs selon la présente invention sont nécessaires pour mesurer une déformation (comparativement aux fils résistifs), cela limite le nombre de connexions électriques à établir pour collecter les informations, et améliore ainsi le confort et le toucher du dispositif médical.

Dans un mode de réalisation, les spires dans le fil de couverture conducteur d'électricité forment une seule couche de spires.

En effet, dans l'état de la technique, lorsque l'on recherche la variation de la conductivité électrique, pour un nombre de tours/m élevé, les spires peuvent se chevaucher et former ainsi deux couches superposées de spires.

Le nombre de spires par mètre effectué par un fil donné (fil de couverture conducteur de l'électricité et/ou fil de couverture C) sur l'âme élastique se mesure lorsque l'âme élastique est au repos, i.e dans un état non étiré.

Dans un mode de réalisation, le ratio correspondant au rapport de la longueur du fil de couverture conducteur nécessaire pour fabriquer 100 cm de fil capteur d'élongation inductif sur 100 cm de fil capteur d'élongation inductif est supérieur ou égal à 1,50 et inférieur ou égal à 4,0 ; de préférence supérieur ou égal à 2,0 et inférieur ou égal à 3,5 ; notamment supérieur ou égal à 2,3 et inférieur ou égal à 3,2.

Ladite longueur du fil de couverture conducteur d'électricité est obtenue sur 100 cm de fil capteur d'élongation inductif en détordant le fil de couverture conducteur d'électricité en sorte qu'il ait une direction sensiblement rectiligne.

Dans une variante, les spires ne sont pas jointives, l'espace e entre deux spires adjacentes est supérieur à 0 mm lorsque la pièce textile est au repos, en particulier supérieur ou égal à 1 mm, plus particulièrement inférieur ou égal à 10 mm, notamment inférieur ou égal à 5 mm.

Les spires ne sont pas jointives, c'est-à-dire qu'elles ne sont pas en contact les unes avec les autres que ce soit lorsque le dispositif médical est au repos (i.e dans un état non déformé ou allongé) ou porté (i.e dans un état déformé et/ou allongé).

Cette caractéristique est mesurée facilement, en ôtant manuellement un fil de couverture extérieure éventuel, tel que le fil de couverture C, soit visuellement, soit à l'aide d'un microscope comprenant une graduation. La mesure peut être effectuée sur une moyenne de cinq échantillons de 3 cm à 10 cm de longueur de fils capteurs d'élongation inductif récupérées sur une ou plusieurs pièce(s) textile(s) élastique(s).

Les spires sont donc espacées les unes des autres, chaque espace laissant apparaître, entre deux spires adjacentes, le fil d'âme élastique.

Avantageusement, la résistance électrique (en particulier mesurée entre les points d'entrée et de sortie du fil capteur d'élongation inductif dans la pièce textile élastique), et donc corrélativement la conductivité électrique (ohms), restent sensiblement inchangées (i.e constant(s)) lorsque le dispositif médical est au repos (i.e non porté) ou porté (c'est-à-dire dans les conditions normales d'utilisation préconisées dans sa notice correspondant à un état allongé).

En particulier, la pièce textile élastique présente une variation de la résistivité électrique (ohms) mesurée selon la dite au moins une première direction (notamment entre un point d'entrée et un point de sortie du fil capteur d'élongation inductif), entre une position au repos, et une position étirée, égale à 0 ou inférieure ou égale à 1 ohm, notamment inférieure ou égale à 0,5 ohms, en particulier inférieure ou égale 0,05 ohm.

La variation de la résistivité électrique (en valeur absolue) est égale à la mesure de la résistivité électrique mesurée au repos en un point A de la pièce textile élastique dans la dite au moins une première direction, moins, la mesure de la résistivité électrique mesurée dans la position étirée dans ladite première direction en un point B de la pièce textile élastique. La position étirée correspond de préférence à un allongement dans ladite première direction supérieur ou égal à 0% et inférieur ou égal à 150%, en particulier supérieur ou égal à 5% et inférieur ou égal à 100%. Ladite pièce textile comprend au moins un fil capteur d'élongation inductif s'étendant entre les points A et B (A étant différent de B), notamment dans la dite au moins une première direction.

Cette disposition permet également de préserver au maximum les propriétés élastiques du fil capteur d'élongation inductif et de diminuer la quantité de fil de couverture conducteur « rigide » au profit du toucher et du confort.

Dans une variante de réalisation, le nombre de spires ou tours par mètre du fil de couverture conducteur d'électricité autour du fil d'âme élastique est supérieur ou égal à 150 tours/m et inférieur ou égal à 2500 tours/m, de préférence supérieur ou égal à 500 tours/m et inférieur ou égal à 2000 tours/m, notamment compris entre 650 tours/m et 1660 tours/m (bornes incluses).

Les inventeurs ont trouvé que cet intervalle permet de mesurer de manière fiable la variation de l'inductance et permet de conserver un fil d'âme suffisamment élastique pour conférer des propriétés d'élasticité à la pièce textile, et éventuellement un effet compressif.

Dans une variante, le fil capteur d'élongation inductif comprend au moins un fil C de couverture, notamment non élastique.

Le ou lesdits fil(s) C de couverture peut/peuvent être disposé(s) autour du fil d'âme élastique, en particulier autour des spires formées par le fil de couverture conducteur de l'électricité, de préférence par guipage (c'est-à-dire par simple ou double guipage) ou retordage.

Le ou lesdits fil(s) C de couverture est/sont de préférence un ou des fil(s) multifilamentaire(s).

Le ou lesdits fil(s) C de couverture ont un titre (dtex) inférieur, de préférence inférieur d'au moins trois fois, de préférence inférieur d'au moins cinq fois au titre (dtex) du fil d'âme élastique.

De préférence, le(s) fil(s) C de couverture n'est/ne sont pas conducteur(s) de l'électricité. Dans un mode de réalisation, le nombre de spires ou tours par mètre du ou des fil(s) de couverture C autour du fil d'âme élastique, notamment préalablement recouvert du fil de couverture conducteur d'électricité, est supérieur ou égal à 150 tours/m et inférieur ou égal à 2500 tours/m, de préférence supérieur ou égal à 500 tours/m et inférieur ou égal à 2000 tours/m, notamment compris entre 650 tours/m et 1660 tours/m (bornes incluses). Dans une variante, le fil de couverture C est disposé autour de l'ensemble formé du fil de couverture conducteur de l'électricité et du fil d'âme élastique, en sorte de former une couverture extérieure.

Ce fil de couverture permet de protéger le fil de couverture conducteur de l'électricité de l'abrasion et lors des lavages.

Dans une variante, ladite au moins une pièce textile élastique est une pièce textile tissée, et le fil capteur d'élongation inductif est un fil de chaine.

Dans une variante, ladite au moins une pièce textile élastique est une pièce textile tricotée, et le fil capteur d'élongation inductif est tramé et/ou forme des mailles chargées.

Dans les deux variantes, précédentes, il est recherché la trajectoire la plus rectiligne possible afin que le trajet du fil capteur d'élongation inductif dans la pièce textile interfère le moins possible avec son allongement.

Dans une variante, le fil capteur d'élongation inductif est disposé dans la pièce textile en sorte que :
- s'agissant d'une pièce textile tricotée, deux rangées de mailles dans le sens trame, adjacentes, comprenant chacune un fil capteur d'élongation inductif, soient espacées, d'au moins une rangée de mailles dans le sens trame; ou
- s'agissant d'une pièce textile tissée, deux fils de chaine comprenant chacun un fil capteur d'élongation inductif, soient, adjacents, ou, espacés d'au moins un fil de chaine intermédiaire ne comprenant pas de fil capteur d'élongation inductif.

De préférence, la contexture en fil capteur d'élongation inductif en chaine est supérieure ou égale à 1 pour 25,4 mm (un pouce), de préférence supérieure ou égale à 10 pour 25,4 mm, et inférieure ou égale à 100 pour 25,4 mm.

De préférence, le fil capteur d'élongation inductif est disposé dans le sens trame dans la pièce textile tricotée, toutes les une rangée de mailles sur deux rangées de mailles à toutes les une rangée de mailles sur dix rangées de mailles, de préférence toutes les une rangée de mailles sur deux rangées de mailles à toutes les une rangées de mailles sur cinq rangées de mailles.

Dans une variante, l'âme conductrice du fil de couverture conducteur d'électricité a une résistivité électrique supérieure ou égale à 4 ohms/m.

De préférence, la résistivité électrique est inférieure ou égale à 25 ohms/m, inférieure ou égale à 10 ohms/m.

Dans une variante, le titre du fil de couverture conducteur de l'électricité est supérieur ou égal à 80 dtex, et inférieur ou égal à 2000 dtex, de préférence inférieur ou égal à 500 dtex, notamment supérieur ou égal à 150 dtex.

Dans une variante, le diamètre de chacun du ou des filament(s) du fil de couverture conducteur de l'électricité a une section transversale sensiblement circulaire dont le diamètre est supérieur ou égal à 25 µm, de préférence supérieur ou égal à 50 µm, et inférieur ou égal à 500 µm, de préférence inférieur ou égal à 100 µm, en particulier de l'ordre de 63 µm.

Le fil de couverture conducteur de l'électricité peut comprendre plusieurs filaments, par exemple entre 2 et 10 filaments, notamment entre 2 et 5 filaments.

Dans une variante, le fil d'âme élastique nu du fil capteur d'élongation inductif a un titre supérieur ou égal à 250 dtex, de préférence supérieur ou égal à 300 dtex, et inférieur ou égal à 2000 dtex.

Dans une variante, le fil de couverture C, a un titre supérieur ou égal à 5 dtex, et inférieur ou égal à 700 dtex, de préférence inférieur ou égal à 250 dtex, notamment inférieur ou égal à 100 dtex.

Dans une variante, le titre du fil capteur d'élongation inductif est supérieur ou égal à 150 dtex, de préférence supérieur ou égal à 500 dtex, et inférieur ou égal à 4000 dtex, de préférence inférieur ou égal à 3000 dtex, en particulier supérieur ou égal à 700 dtex et inférieur ou égal à 2500 dtex.

Dans une variante, le fil de couverture conducteur de l'électricité est guipé ou retordu autour du fil d'âme élastique dans un premier sens donné, choisi parmi les sens S et Z, et le fil de couverture C est guipé ou retordu autour du fil de couverture conducteur de l'électricité dans un second sens donné, choisi parmi les sens S et Z, le premier sens de guipage ou de retordage étant opposé au second sens de guipage ou de retordage.

La présente invention a pour objet, selon un deuxième aspect, l'utilisation d'un dispositif, selon l'une quelconque des variantes de réalisation en référence à un premier aspect de l'invention, pour mesurer la variation de l'inductance (µHenry) de la bobine magnétique créée par ledit fil capteur d'élongation inductif entre deux points A et B de la pièce textile élastique dans au moins une première direction, entre lesquels s'étend ledit fil capteur d'élongation inductif, obtenue lors de l'allongement de la pièce textile élastique dans la première direction.

La présente invention a pour objet, selon un troisième aspect, un procédé de mesure de la variation de l'inductance (µHenry) d'une bobine magnétique créée par un fil capteur d'élongation inductif, comprenant les étapes suivantes :
- (i) fournir un dispositif selon l'une quelconque des variantes de réalisation en référence à un premier aspect de l'invention ;
- (ii) mesurer la valeur d'inductance initiale I0 (µHenry) de la pièce textile élastique au repos dans la première direction entre deux points A et B entre lesquels s'étend ledit au moins un fil capteur d'élongation inductif ;
- (iii) mesurer la valeur d'inductance I1 (µHenry) de la pièce textile élastique dans un premier état étiré entre les deux points A et B, en particulier sous un allongement de 20 mm, dans la première direction ;
- (iv) éventuellement mesurer la valeur d'inductance In de la pièce textile élastique dans un nième état étiré entre les deux points A et B, en particulier sous un allongement de 20 mm, dans la première direction, n étant un nombre entier positif différent de zéro, le nième état étiré étant différent du nième-1 état étiré ;
- (v) récupérer la variation de l'inductance (µHenry) par la différence entre I0 (µHenry) et I1 (µHenry), laquelle est de préférence différente de zéro.

Les valeurs d'inductance peuvent être mesurées à l'aide d'un LCR mètre, notamment de type E4980A, en particulier selon les paramètres suivants : une sinusoïde de fréquence de 100 kHz et 1 volt d'amplitude, le fil capteur d'élongation inductif est connecté à l'appareil grâce à une paire de pinces Kelvin, référence de l'appareil : 16089B de Keysight Technologies. Une première pince est en liaison électrique avec la partie conductrice du fil capteur d'élongation inductif au point A, et une seconde pince est en liaison électrique avec la partie conductrice du fil capteur d'élongation inductif au point B.

Les variantes, définitions, modes de réalisation selon les premier, second et troisième aspects peuvent être combinés indépendamment les uns avec les autres.

### Description des figures

La présente invention sera mieux comprise à la lecture des exemples de réalisation cités à titre non limitatif, et illustrés par les figures suivantes dans lesquels:
[Fig. 1] la figure **1** est une représentation schématique d'un premier exemple de dispositif, notamment médical, comprenant une pièce textile selon la présente invention qui est une chaussette de compression ;
[Fig. 2] la figure **2** représente schématiquement vue selon sa face avant, un second exemple de dispositif, notamment médical, comprenant plusieurs pièces textiles selon l'invention qui est une ceinture de soutien lombaire ;
[Fig. 3] la figure **3** représente schématiquement, vue selon sa face arrière, le second exemple de dispositif, notamment médical, représenté à la figure 2 ;
[Fig 4] la figure **4** représente un premier exemple d'un schéma de mailles d'une pièce textile tricotée selon l'invention ;
[Fig 5] la figure **5** représente un second exemple d'un schéma de mailles d'une pièce textile tricotée selon l'invention ;
[Fig 6] la figure **6** représente un troisième exemple d'un schéma de mailles d'une pièce textile tricotée selon l'invention ;
[Fig 7] la figure **7** représente un quatrième exemple d'un schéma de mailles d'une pièce textile tricotée selon l'invention ;
[Fig 8] la figure **8** représente schématiquement un premier exemple d'une armure de tissage d'une pièce tissée selon l'invention;
[Fig 9] la figure **9** représente schématiquement un exemple de fil capteur d'élongation inductif selon l'invention ;
[Fig 10] la figure **10** représente schématiquement en coupe transversale le fil de couverture conducteur de l'électricité du fil capteur d'élongation inductif représenté à la figure 9.

### Description détaillée de l'invention

La figure **1** représente un premier exemple de dispositif médical **1,** en particulier une chaussette de compression comprenant une pièce textile élastique tricotée à effet compressif **5** dans au moins une première direction, ici dans la direction transversale T. La chaussette **1** comprend un fil capteur d'élongation inductif **10** disposé de manière circulaire entre les points **A1** et **B1** dans la zone de mesure **z1.** La zone de mesure **z1** est disposé entre des régions 7 et 8 de la pièce textile 5 ne comprenant pas de fil capteur d'élongation inductif **10.** La région **z1** est ici disposée dans la partie supérieure de la chaussette **5** mais pourrait être disposée en partie intermédiaire selon la zone **z2** ou encore en partie basse selon la zone **z3** ou encore dans ces trois zones à la fois. La disposition du fil capteur **10** dépend de la zone dans laquelle on souhaite évaluer le comportement élastique de la pièce élastique.

Dans cet exemple précis, pouvant être généralisé à tout dispositif comprenant une pièce textile élastique tubulaire, la zone de mesure **z1** comprend plusieurs tours dans le fil capteur **10.** Il a été observé que plus le nombre de tours est important plus l'inductance mesurée est élevé. Ainsi, pour un nombre de tours compris entre 2 tours et 10 tours, l'inductance mesurée entre les points **A1** et **B1** varie entre 1 µH et 14 µH lorsque la chaussette **5** est portée. L'inductance mesurée augmente également lorsque les tours se rapprochent, elle est par exemple de l'ordre de 3,3 µH au porté pour 5 mm d'espacement entre deux tours de fil capteur, alors qu'elle est de 4 µH pour 1 mm d'espacement entre deux tours de fil capteur.

Les figures **2** et **3** représentent un second exemple de dispositif médical **20,** en particulier une ceinture de soutien lombaire, comprenant plusieurs pièces textiles élastiques, notamment planes. Le dispositif **20** comprend un premier ensemble latéral **22** comprenant les pièces textiles tissées élastiques **24** et **26** ; un second ensemble latéral **28** comprenant les pièces textiles tissées élastiques **30** et **32.** Les pièces tissées **24** et **26** comprennent respectivement un sens longitudinal correspondant au sens chaine **C1** et **C11** ; et un sens transversal correspondant au sens trame **T1** et **T11.** Les pièces tissées **30** et **32** comprennent respectivement un sens longitudinal correspondant au sens chaine **C2** et **C22** ; et un sens transversal correspondant au sens trame **T2** et **T22.** La première direction élastique de chacune des pièces **24,26, 30,32** correspond à leur sens longitudinal ou chaine **C1,C11, C2,C22.** Le dispositif **20** comprend également un premier ensemble central **34** comprenant les pièces textiles tissées **36** et **38** élastiques dans leurs directions chaines **C3, C33,** sensiblement perpendiculaires à leurs directions transversales **T3, T33.** La ceinture **20** comprend des tronçons de fil capteur d'élongation inductif, disposés dans la pièce textile **24** dans le sens **C1** entre les points **A2** et **B2,** dans la pièce textile **30** entre les points **A3** et **B3** dans le sens **C2,** dans la pièce textile **32** entre les points **A4** et **B4** dans le sens **C22,** dans la pièce textile **36** dans le sens **C33** entre les points **A5** et **B5,** et enfin dans la pièce textile **26** entre les points **A6** et **B6** dans le sens **C11.** L'ensemble de ces tronçons de fil capteur d'élongation inductif **21** représentent des zones de mesure localisées adjacentes à des régions de ces pièces textiles ne comprenant pas de fil capteur d'élongation inductif 21.

Les figures 4 à 7 représentent différents schémas de mailles qui peuvent être utilisés, en combinaison ou indépendamment les uns des autres, pour la pièce textile tricotée **5** ou tout autre pièce textile tricotée, en particulier à effet compressif, selon l'invention.

Les figures **4** et **5** représentent des schémas de mailles qui sont mis en œuvre sur un métier à tricoter rectiligne double fonture.

Par définition, un schéma de mailles est le plus petit motif de répétition tricotée d'une pièce tricotée.

Le schéma de mailles **40** de la figure **4** comprend un fil A de maille **42,** élastique ou non, tricoté en côte 1*2 ; puis un fil capteur d'élongation inductif **44** tramé, et un fil B de maille **46,** élastique ou non, identique ou différent au fil A de maille **42.** Le fil B de maille **46** forme des mailles côtelées en côte 1*2. Le fil capteur **44** est inséré entre les aiguilles des fontures avant et arrière, dans cet exemple précis toutes les une rangée de mailles sur trois rangées de mailles. Deux rangées de mailles dans le sens trame **45,** adjacentes i.e. les plus proches possible, comprenant chacune un fil capteur d'élongation inductif **44,** sont espacées sur le schéma de mailles **40** de deux rangées de mailles dans le sens trame **43** et **47.**

Le schéma de mailles **50** de la figure 5 comprend un fil A de maille **52,** élastique ou non, tricoté en côte 1 *1 ; puis un fil capteur d'élongation inductif **44** tramé, i.e inséré entre les aiguilles des fontures avant et arrière dans cet exemple précis toutes les une rangée de mailles sur deux rangées de mailles.

Les figures **6** et **7** représentent des schémas de mailles qui sont mis en œuvre sur un métier à tricoter circulaire simple cylindre.

Le schéma de mailles **60** de la figure **6** comprend un fil A de maille **62,** élastique ou non, tricoté en jersey envers une aiguille sur deux ; puis un fil capteur d'élongation inductif **64** formant des mailles chargées une aiguille sur deux, de façon synchronisée avec les mailles envers du fil A **62.** Le fil **64** forme des mailles chargées toutes les une rangée de mailles sur deux.

Le schéma de mailles **70** de la figure **7** comprend un fil A de maille **72,** élastique ou non, tricoté en jersey envers sur toutes les aiguilles ; puis un premier fil capteur d'élongation inductif **74** formant des mailles chargées une aiguille sur deux, puis un fil B de maille **76,** élastique ou non, identique au ou différent du fil A **72,** tricoté en jersey envers sur toutes les aiguilles, et enfin un second fil capteur d'élongation inductif **78,** identique au ou différent du premier fil capteur **74,** formant des mailles chargées une aiguille sur deux. Dans ce schéma de mailles **70,** un fil capteur d'élongation inductif **74, 78** est présent toutes les une rangées de mailles sur deux. Deux rangées de mailles dans le sens trame adjacentes i.e. les plus proches possible, comprenant chacune un fil capteur d'élongation inductif **74** et **78** respectivement, sont espacées sur le schéma de mailles **70** d'une rangées de mailles dans le sens trame comprenant le fil A **72** ou le fil B **78.**

La figure **8** représente un exemple d'armure de tissage **80** pour la réalisation d'une pièce textile tissée élastique **85** pouvant être utilisée pour les pièces textiles **24, 26, 30, 32, 36, 38.**

La pièce textile **85** comprend un sens chaine **C4** et un sens trame **T4.** La pièce **85** est un tissu double face chaine comprenant une couche centrale **87** ayant une pluralité de fils de chaine de liage **88** et une pluralité de fils de chaine élastiques formés d'un fil capteur d'élongation inductif **89.** La pièce textile **85** comprend une couche externe **101** comprenant des fils de chaine de liage **104 et 106** tissées avec des fils de trame **108 et 110,** et les fils de chaine **88** et **89** de la couche centrale **87** ainsi que les fils de chaine **112 et 114** de la couche interne **116.** Le fil capteur d'élongation **89** est disposé dans la couche centrale **87** et ne vient pas en contact directement avec la peau. Les fils de chaine **88, 104, 106, 112 et 114** peuvent être identiques ou différents, et sont du type du fil A selon l'invention. Les fils de trame **108 et 110** peuvent être identiques ou différents, et sont du type du fil B selon l'invention.

Les fils de chaine **88, 104, 106, 112 et 114** ont de préférence un titre (dtex) du même ordre, par exemple ont un titre de l'ordre de 312 dtex, sont des fils multifilamentaires, et dans un même matériau, de préférence en polyamide (6-6).

Les fils de trame **108 et 110** sont de préférence, chacun, un fil monofilamentaire, notamment en polyamide (6-6) ou en polyester (polyéthylène téréphtalate), en particulier ayant un diamètre supérieur ou égal à 0,10 mm.

Les figures 9 et **10** représentent un exemple de fil capteur d'élongation inductif **120** selon l'invention comprenant un fil d'âme élastique **125** et un fil de couverture conducteur d'électricité **130** monofilamentaire formant des spires **135** autour dudit fil d'âme élastique **125.** Le fil de couverture conducteur d'électricité **130** comprend une âme conductrice de l'électricité **140** recouverte d'une gaine non conductrice de l'électricité **145.** De préférence, le nombre de spires **135** ou tours par mètre du fil de couverture conducteur d'électricité **130** autour du fil d'âme élastique **125** est compris entre 650 tours/m et 1660 tours/m (bornes incluses). Le fil capteur d'élongation inductif **120** comprend de préférence également un fil de couverture C **133** guipé dans un sens opposé à celui conféré au fil de couverture conducteur d'électricité **130** afin d'équilibrer le fil capteur d'élongation inductif **120,** et qu'il ne vrille pas. Le fil de couverture C'est en particulier disposé autour de l'ensemble formé du fil de couverture conducteur de l'électricité **130** et du fil d'âme élastique **125,** en sorte de former une couverture extérieure protégeant ainsi le fil de couverture conducteur d'électricité mécaniquement et lors des lavages. Les spires **135** formées par le fil de couverture conducteur d'électricité **130** ne sont pas jointives en sorte que deux spires **135** soient espacées d'un espace **e** supérieur à 0 mm, en particulier supérieur ou égal à 1 mm et inférieur ou égal à 20 mm, plus particulièrement inférieur ou égal à 5 mm.

Le fil de couverture conducteur de l'électricité monofilamentaire **130** a un titre supérieur ou égal à 80 dtex, et inférieur ou égal à 350 dtex. Le fil de couverture conducteur de l'électricité **130** a une section transversale sensiblement circulaire dont le diamètre **d** est supérieur ou égal à 25 µm, et inférieur ou égal à 100 µm. De manière général, le diamètre **P** de l'âme conductrice **140** du fil de couverture conducteur **130** est supérieur ou égal à 70% du diamètre d (p≥70% * d), de préférence supérieur ou égal à 80% du diamètre **d,** notamment supérieur ou égal à 90% du diamètre **d.** Le fil d'âme élastique nu **125** a un titre supérieur ou égal à 250 dtex et inférieur ou égal à 2000 dtex. Le fil de couverture C **133** a un titre supérieur ou égal à 5 dtex, et inférieur ou égal à 250 dtex. Enfin, le titre du fil capteur d'élongation inductif **120** est supérieur ou égal à 150 dtex, et inférieur ou égal à 4000 dtex. Le fil de couverture C **133** forme des spires dans un sens opposé aux spires **135** formées par le fil de couverture conducteur **130,** lesquelles spires sont représentées sur une partie de la longueur du fil **120** pour des raisons de clarté, alors qu'elles s'étendent sur toute la longueur de ce dernier.

Dans un exemple de réalisation précis, le fil capteur d'élongation inductif **120** a un titre de l'ordre de 2080 dtex, un fil d'âme élastique nu **125** en élasthanne ayant un titre de 1250 dtex, un fil de couverture conducteur de l'électricité monofilamentaire **130** dont le titre est de 280 dtex, l'âme conductrice **140** est en cuivre et la gaine isolante électriquement **145** est dans un polymère en polyamide (6-6). Le diamètre du fil de couverture conducteur de l'électricité **130** est de l'ordre de 63 µm. Le nombre de tours/m, et donc le nombre de spires par mètre, dans le fil de couverture conducteur de l'électricité **130** autour du fil d'âme élastique **125** est de 1000 tours/m et le nombre de tours/m du fil de couverture C **133** (en polyamide de 78 dtex à 2 bouts) est de 870 tours/m dans un sens S ou Z opposé à celui retenu pour le fil de couverture conducteur de l'électricité **130.** L'allongement à rupture du fil d'âme nu **125** est de l'ordre de 440-450%. L'allongement à rupture du fil d'âme **125** recouvert des spires **135** dans le fil de couverture conducteur de l'électricité **130** sans fil de couverture C **133,** et l'allongement du fil capteur d'élongation inductif **120** sont de l'ordre de 190%.

Dans un autre exemple de réalisation précis, le fil capteur d'élongation inductif **120** a un titre de l'ordre de 1460 dtex, un fil d'âme élastique nu **125** en élasthanne ayant un titre de 1250 dtex, un fil de couverture conducteur de l'électricité **130** dont le titre est de 280 dtex, l'âme conductrice **140** est en cuivre et la gaine isolante électriquement **145** est dans au moins un polymère tel qu'en polyamide (6-6) ou en polyuréthane. Le diamètre du fil de couverture conducteur de l'électricité **130** est de l'ordre de 63 µm. Le nombre de tours/m, et donc le nombre de spires **135** par mètre, dans le fil de couverture conducteur de l'électricité **130** autour du fil d'âme élastique **125** est de 1660 tours/m et le nombre de tours/m du fil de couverture C **133** (en polyamide de 78 dtex à 2 bouts) est de 1400 tours/m dans un sens S ou Z opposé à celui retenu pour le fil de couverture conducteur de l'électricité **130.** L'allongement à rupture du fil d'âme nu **125** est inférieur ou égal à 550%. L'allongement à rupture du fil d'âme **125** recouvert des spires **135** dans le fil de couverture conducteur de l'électricité **130** (sans fil de couverture C), et l'allongement du fil capteur d'élongation inductif **120** sont de l'ordre de 190%. L'inductance de ce fil capteur d'élongation inductif **120** a été mesurée à l'aide d'un LCR mètre et une paire de pinces Kelvin (chaque pince est raccordée électriquement aux points A et B dans le fil capteur d'élongation inductif), elles-mêmes raccordées à l'appareil. L'appareil est notamment celui défini ci-avant dans la description.

**[Table 1]**

| | Sens montant d'élongation | |
|---|---|---|
| Longueur en cm entre points A et B | Inductance sens montant (nH) | Résistance (ohm) |
| **19** | **432,1** | **3,2** |
| **19,2** | **435,5** | **3,21** |
| **19,4** | **438,7** | **3,21** |
| **19,6** | **442,7** | **3,22** |
| **19,8** | **445,2** | **3,22** |
| **20** | **449,3** | **3,22** |
| **20,2** | **452** | **3,22** |
| **20,4** | **457,8** | **3,22** |
| **20,6** | **462,6** | **3,23** |
| **20,8** | **466,5** | **3,23** |

Le tableau **1** ci-dessus représente les mesures d'inductance en sens montant et en sens descendant d'élongation pour le fil capteur d'élongation inductif **120** exemplifié ci-avant de 1460 dtex, pour une longueur de ce fil capteur d'élongation inductif au repos de 19 cm. La variation d'inductance en valeurs absolues entre la position au repos 19 cm et la position étiré à 20,8 cm est de 34,4 nH en sens montant.

La mesure de l'inductance permet avantageusement de quantifier de manière fiable, et ce significativement, des allongements faibles. Ces mesures ont été effectuées directement sur le fil capteur d'élongation inductif mais pourraient être effectuées directement sur la pièce textile entre deux points du fil capteur dans la pièce textile élastique.

Par ailleurs, les fils capteur d'élongation inductif exemplifiés en détails dans les deux paragraphes précédents peuvent être mis en œuvre pour les fils capteur d'élongation inductif **10, 21, 44, 64, 74, 78** ou encore **89** décrits ci-avant.

La ou les zone(s) d'une pièce textile élastique dans au moins une direction ne comprenant pas de fil(s) capteur d'élongation inductif peu(ven)t présenter le même schéma de mailles ou de tissage que celui de la ou des zone(s) comprenant au moins un fil capteur d'élongation inductif de ladite pièce textile, ou un schéma de mailles ou de tissage choisi parmi ceux décrits dans le présent texte, dans lequel ledit au moins un fil capteur d'élongation inductif est alors remplacé par au moins un fil élastique tel que décrit dans le présent texte.

## Revendications

1. Procédé de mesure de la variation de l'inductance en micro Henry (µHenry) d'une bobine magnétique créée par un fil capteur d'élongation inductif (10,21,44,64,74,78,89,120), comprenant les étapes suivantes :
- (i) fournir un dispositif (1,20) comprenant au moins une pièce textile élastique (5,24,26,30,32,36,38,85) dans au moins une première direction, la pièce textile (5,24,26,30,32,36,38,85) comprend au moins un fil capteur d'élongation inductif (10,21,44,64,74,78,89,120), ledit fil capteur d'élongation inductif (10,21,44,64,74,78,89,120) comprenant un fil d'âme élastique (125) et un fil de couverture conducteur d'électricité (130) formant des spires (135) autour dudit fil d'âme élastique (125), et le fil de couverture conducteur de l'électricité (130) comprend un filament ou plusieurs filaments, chacun du ou desdits filaments comprend une âme conductrice de l'électricité (140) recouverte d'une gaine non conductrice de l'électricité (145) ;
- (ii) mesurer la valeur d'inductance initiale I0 en micro Henry (µHenry) de la pièce textile élastique (5,24,26,30,32,36,38,85) au repos dans la première direction entre deux points A et B entre lesquels s'étend ledit au moins un fil capteur d'élongation inductif (10,21,44,64,74,78,89,120);
- (iii) mesurer la valeur d'inductance I1 en micro Henry (µHenry) de la pièce textile élastique (10,21,44,64,74,78,89,120) dans un premier état étiré entre les deux points A et B, en particulier sous un allongement de 20 mm, dans la première direction ;
- (iv) éventuellement mesurer la valeur d'inductance In de la pièce textile élastique (10,21,44,64,74,78,89,120) dans un nième état étiré entre les deux points A et B, en particulier sous un allongement de 20 mm, dans la première direction, n étant un nombre entier positif différent de zéro, le nième état étiré étant différent du nième-1 état étiré ;
- (v) récupérer la variation de l'inductance en micro Henry (µHenry) par la différence entre IC (µHenry) et I1 (µHenry), laquelle est de préférence différente de zéro.

2. Procédé selon la revendication 1, **caractérisé en ce que** les spires (135) ne sont pas jointives, l'espace e entre deux spires adjacentes (135) étant supérieur à 0 mm lorsque la pièce textile (5,24,26,30,32,36,38,85) est au repos.

3. Procédé selon l'une ou l'autre des revendications **1** et **2, caractérisé en ce que** ladite au moins une pièce textile élastique comprend au moins une zone de mesure localisée de l'inductance en micro Henry (µH) comprenant ledit au moins un fil capteur d'élongation inductif s'étendant entre lesdits points A et B, ladite zone de mesure étant adjacente à au moins une région de ladite pièce textile élastique ne comprenant pas ledit fil capteur d'élongation inductif, notamment la surface de ladite zone de mesure représente moins de 50% de la surface totale de ladite pièce textile élastique.

4. Procédé selon l'une quelconque des revendications **1** à **3, caractérisé en ce que** le nombre de spires (135) ou tours par mètre du fil de couverture conducteur d'électricité (130) autour du fil d'âme élastique (125) est supérieur ou égal à 150 tours/m et inférieur ou égal à 2500 tours/m, notamment compris entre 650 tours/m et 1660 tours/m.

5. Procédé selon l'une quelconque des revendications **1** à **4, caractérisé en ce que** le fil capteur d'élongation inductif (10,21,44,64,74,78,89,120) comprend au moins un fil de couverture C (133), notamment non élastique.

6. Procédé selon la revendication **5, caractérisé en ce que** le fil de couverture C (133) est disposé autour de l'ensemble formé du fil de couverture conducteur de l'électricité (130) et du fil d'âme élastique (125), en sorte de former une couverture extérieure.

7. Procédé selon l'une quelconque des revendications **1** à **6,** caractérisé en ce ladite au moins une pièce textile élastique est une pièce textile tissée (24 , 26, 30, 32, 36, 38, 85), et le fil capteur d'élongation inductif est un fil de chaine (89,120).

8. Procédé selon l'une quelconque des revendications **1** à **6,** caractérisé en ce ladite au moins une pièce textile élastique est une pièce textile tricotée (5) et le fil capteur d'élongation inductif est tramé (44) et/ou forme des mailles chargées (64,74,78).

9. Procédé selon l'une quelconque des revendications **1** à **8, caractérisé en ce que** le fil capteur d'élongation inductif (10,21,44,64,74,78,89,120) est disposé dans ladite au moins une pièce textile élastique (5,24,26,30,32,36,38,85) en sorte que:
- lorsque la pièce textile élastique est une pièce textile tricotée (5), deux rangées de mailles dans le sens trame, adjacentes, comprenant chacune un fil capteur d'élongation inductif (44), soient espacées, d'au moins une rangée de mailles dans le sens trame (43,57) ne comprenant pas de fil capteur d'élongation inductif (88,104,106,112,114); ou
- lorsque la pièce textile élastique est une pièce textile tissée (89), deux fils de chaine comprenant chacun un fil capteur d'élongation inductif (89), soient, adjacents, ou, espacés d'au moins un fil de chaine intermédiaire ne comprenant pas de fil capteur d'élongation inductif (88,104,106,112,114).

10. Procédé selon l'une quelconque des revendications **1** à **9, caractérisé en ce que** le titre du fil de couverture conducteur de l'électricité (130) est supérieur ou égal à 80 dtex, et inférieur ou égal à 2000 dtex.

11. Procédé selon l'une quelconque des revendications **1** à **10, caractérisé en ce que** le diamètre de chacun du ou des filament(s) du fil de couverture conducteur de l'électricité (130) a une section transversale sensiblement circulaire dont le diamètre est supérieur ou égal à 25 µm, et inférieur ou égal à 500 µm.

12. Procédé selon l'une quelconque des revendications **1** à **11, caractérisé en ce que** le fil d'âme élastique nu (125) du fil capteur d'élongation inductif (120) a un titre supérieur ou égal à 250 dtex et inférieur ou égal à 2000 dtex.

13. Procédé selon la revendication **5, caractérisé en ce que** le fil de couverture C (133) a un titre supérieur ou égal à 5 dtex, et inférieur ou égal à 700 dtex.

14. Procédé selon l'une quelconque des revendications **1** à **13, caractérisé en ce que** le titre du fil capteur d'élongation inductif (10,21,44,64,74,78,89,120) est supérieur ou égal à 150 dtex, et inférieur ou égal à 4000 dtex.

15. Procédé selon la revendication **5, caractérisé en ce que** le fil de couverture conducteur de l'électricité (130) est guipé ou retordu autour du fil d'âme élastique (125) dans un premier sens donné, choisi parmi les sens S et Z, et le fil de couverture C (133) est guipé autour du fil de couverture conducteur de l'électricité (130) dans un second sens donné, choisi parmi les sens S et Z, le premier sens de guipage ou de retordage étant opposé au second sens de guipage ou de retordage.

16. Utilisation d'un dispositif (1,20) comprenant au moins une pièce textile élastique (5,24,26,30,32,36,38,85) dans au moins une première direction, la pièce textile (5,24,26,30,32,36,38,85) comprend au moins un fil capteur d'élongation inductif (10,21,44,64,74,78,89,120), ledit fil capteur d'élongation inductif (10,21,44,64,74,78,89,120) comprenant un fil d'âme élastique (125) et un fil de couverture conducteur d'électricité (130) formant des spires (135) autour dudit fil d'âme élastique (125), et le fil de couverture conducteur de l'électricité (130) comprend un filament ou plusieurs filaments, chacun du ou desdits filaments comprend une âme conductrice de l'électricité (140) recouverte d'une gaine non conductrice de l'électricité (145), pour mesurer la variation de l'inductance en micro Henry (µHenry) de la bobine magnétique créée par ledit fil capteur d'élongation inductif (10,21,44,64,74,78,89,120) entre deux points A et B de la pièce textile élastique (5,24,26,30,32,36,38,85) dans au moins une première direction, entre lesquels s'étend ledit fil capteur d'élongation inductif (10,21,44,64,74,78,89,120), obtenue lors de l'allongement de la pièce textile élastique (5,24,26,30,32,36,38,85) dans la première direction.

## Patentansprüche

1. Verfahren zum Messen der Variation der Induktivität in Mikrohenry (µHenry) einer Magnetspule, die durch einen induktiven Dehnungsmessfaden (10, 21, 44, 64, 74, 78, 89, 120) erzeugt wird, umfassend die folgenden Schritte:
- (i) Bereitstellen einer Vorrichtung (1, 20), umfassend mindestens ein in mindestens einer ersten Richtung elastisches Textilstück (5, 24, 26, 30, 32, 36, 38, 85), wobei das Textilstück (5, 24, 26, 30, 32, 36, 38, 85) mindestens einen induktiven Dehnungsmessfaden (10, 21, 44, 64, 74, 78, 89,120) umfasst, der induktive Dehnungsmessfaden (10, 21, 44, 64, 74, 78, 89, 120) umfassend einen elastischen Kernfaden (125) und einen elektrisch leitenden Abdeckfaden (130) umfasst, die Windungen (135) um den elastischen Kernfaden (125) bilden, und der elektrisch leitende Abdeckfaden (130) ein Filament oder mehrere Filamente umfasst, jedes der Filamente einen elektrisch leitenden Kern (140) umfasst, der von einer elektrisch nicht leitenden Hülle (145) bedeckt ist;
- (ii) Messen des anfänglichen Induktivitätswerts I0 in Mikrohenry (µHenry) des elastischen Textilstücks (5, 24, 26, 30, 32, 36, 38, 85) im Ruhezustand in der ersten Richtung zwischen zwei Punkten A und B, wozwischen sich der mindestens eine induktive Dehnungsmessfaden (10, 21, 44, 64, 74, 78, 89, 120) erstreckt;
- (iii) Messen des Induktivitätswerts I1 in Mikrohenry (µHenry) des elastischen Textilstücks (10, 21, 44, 64, 74, 78, 89, 120) in einem ersten gedehnten Zustand zwischen den zwei Punkten A und B, insbesondere unter einer Dehnung von 20 mm, in der ersten Richtung;
- (iv) optional Messen des Induktivitätswerts In des elastischen Textilstücks (10, 21, 44, 64, 74, 78, 89, 120) in einem n-ten gedehnten Zustand zwischen den zwei Punkten A und B, insbesondere unter einer Dehnung von 20 mm, in der ersten Richtung, wobei n eine positive ganze Zahl ungleich Null ist und der n-te gedehnte Zustand sich von dem n-1-ten gedehnten Zustand unterscheidet;
- (v) Wiederherstellen der Variation der Induktivität in Mikrohenry (µHenry) durch die Differenz zwischen I0 (µHenry) und I1 (µHenry), die vorzugsweise von Null verschieden ist.

2. Verfahren nach Anspruch 1, **dadurch gekennzeichnet, dass** die Windungen (135) nicht aneinandergesetzt sind, wobei der Abstand e zwischen zwei angrenzenden Windungen (135) größer als 0 mm ist, wenn das Textilstück (5, 24, 26, 30, 32, 36, 38, 85) in Ruhezustand ist.

3. Verfahren nach einem der Ansprüche 1 und 2, **dadurch gekennzeichnet, dass** das mindestens eine elastische Textilstück mindestens einen lokalisierten Induktivitätsmessbereich in Mikrohenry (µH) umfasst, der den mindestens einen induktiven Dehnungsmessfaden umfasst, der sich zwischen den Punkten A und B erstreckt, wobei der Messbereich an mindestens einen Bereich des elastischen Textilstücks angrenzt, der den induktiven Dehnungsmessfaden nicht umfasst, wobei insbesondere die Fläche des Messbereichs weniger als 50 % der Gesamtfläche des elastischen Textilstücks darstellt.

4. Verfahren nach einem der Ansprüche 1 bis 3, **dadurch gekennzeichnet, dass** die Anzahl an Windungen (135) oder Umdrehungen pro Meter des elektrisch leitenden Abdeckfadens (130) um den elastischen Kernfaden (125) größer als oder gleich wie 150 Umdrehungen/m und kleiner als oder gleich wie 2500 Umdrehungen/m ist, insbesondere zwischen 650 Umdrehungen/m und 1660 Umdrehungen/m ist.

5. Verfahren nach einem der Ansprüche 1 bis 4, **dadurch gekennzeichnet, dass** der induktive Dehnungsmessfaden (10, 21, 44, 64, 74, 78, 89, 120) mindestens einen C-Abdeckfaden (133) umfasst, der insbesondere nicht elastisch ist.

6. Verfahren nach Anspruch 5, **dadurch gekennzeichnet, dass** der C-Abdeckfaden (133) um die Anordnung angeordnet ist, die aus dem elektrisch leitenden Abdeckfaden (130) und dem elastischen Kernfaden (125) gebildet ist, um eine äußere Abdeckung zu bilden.

7. Verfahren nach einem der Ansprüche 1 bis 6, **dadurch gekennzeichnet, dass** das mindestens eine elastische Textilstück ein gewebtes Textilstück (24, 26, 30, 32, 36, 38, 85) ist und der induktive Dehnungsmessfaden ein Kettfaden (89, 120) ist.

8. Verfahren nach einem der Ansprüche 1 bis 6, **dadurch gekennzeichnet, dass** das mindestens eine elastische Textilstück ein gestricktes Textilstück (5) ist und der induktive Dehnungsmessfaden gerastert (44) ist und/oder geladene Maschen (64, 74, 78) bildet.

9. Verfahren nach einem der Ansprüche 1 bis 8, **dadurch gekennzeichnet, dass** der induktive Dehnungsmessfaden (10, 21, 44, 64, 74, 78, 89, 120) in dem mindestens einen elastischen Textilstück (5, 24, 26, 30, 32, 36, 38, 85) angeordnet ist, sodass:
- wenn das elastische Textilstück ein gestricktes Textilstück (5) ist, zwei benachbarte Reihen von Maschen in Schussrichtung, die jeweils einen induktiven Dehnungsmessfaden (44) umfassen, von mindestens einer Reihe von Maschen in Schussrichtung (43, 57), die keinen induktiven Dehnungsmessfaden (88, 104, 106, 112, 114) umfassen, beabstandet sind; oder
- wenn das elastische Textilstück ein gewebtes Textilstück (89) ist, zwei Kettfäden, die jeweils einen induktiven Dehnungsmessfaden (89) umfassen, entweder angrenzend sind oder von mindestens einem Zwischenkettfaden, der keinen induktiven Dehnungsmessfaden (88, 104, 106, 112, 114) umfasst, beabstandet sind.

10. Verfahren nach einem der Ansprüche 1 bis 9, **dadurch gekennzeichnet, dass** der Titer des elektrisch leitenden Abdeckfadens (130) größer als oder gleich wie 80 dtex und kleiner als oder gleich wie 2000 dtex ist.

11. Verfahren nach einem der Ansprüche 1 bis 10, **dadurch gekennzeichnet, dass** der Durchmesser von jedem Filament der Filamente des elektrisch leitenden Abdeckfadens (130) einen im Wesentlichen kreisförmigen Querschnitt aufweist, dessen Durchmesser größer als oder gleich wie 25 µm und kleiner als oder gleich wie 500 µm ist.

12. Verfahren nach einem der Ansprüche 1 bis 11, **dadurch gekennzeichnet, dass** der blanke elastische Kernfaden (125) des induktiven Dehnungsmessfadens (120) einen Titer von größer als oder gleich wie 250 dtex und kleiner als oder gleich wie 2000 dtex aufweist.

13. Verfahren nach Anspruch 5, **dadurch gekennzeichnet, dass** der C-Abdeckfaden (133) einen Titer von größer als oder gleich wie 5 dtex und kleiner als oder gleich wie 700 dtex aufweist.

14. Verfahren nach einem der Ansprüche 1 bis 13, **dadurch gekennzeichnet, dass** der Titer des induktiven Dehnungsmessfadens (10, 21, 44, 64, 74, 78, 89, 120) größer als oder gleich wie 150 dtex und kleiner als oder gleich wie 4000 dtex ist.

15. Verfahren nach Anspruch 5, **dadurch gekennzeichnet, dass** der elektrisch leitende Abdeckfaden (130) in einer ersten gegebenen Richtung, ausgewählt aus den Richtungen S und Z, um den elastischen Kernfaden (125) gewickelt oder verzwirnt ist, und der C-Abdeckfaden (133) in einer zweiten gegebenen Richtung, ausgewählt aus den Richtungen S und Z, um den elektrisch leitenden Abdeckfaden (130) gewickelt ist, wobei die erste Wickel- oder Verzwirnrichtung der zweiten Wickel- oder Verzwirnrichtung entgegengesetzt ist.

16. Verwendung einer Vorrichtung (1, 20), umfassend mindestens ein in mindestens einer ersten Richtung elastisches Textilstück (5, 24, 26, 30, 32, 36, 38, 85), wobei das Textilstück (5, 24, 26, 30, 32, 36, 38, 85) mindestens einen induktiven Dehnungsmessfaden (10, 21, 44, 64, 74, 78, 89, 120) umfasst, der induktive Dehnungsmessfaden (10, 21, 44, 64, 74, 78, 89, 120) umfassend einen elastischen Kernfaden (125) und einen elektrisch leitenden Abdeckfaden (130) umfasst, die Windungen (135) um den elastischen Kernfaden (125) bilden, und der elektrisch leitende Abdeckfaden (130) ein Filament oder mehrere Filamente umfasst, jedes der Filamente einen elektrisch leitenden Kern (140) umfasst, der von einer elektrisch nicht leitenden Hülle (145) bedeckt ist, um die Variation der Induktivität in Mikrohenry (µHenry) der Magnetspule zu messen, die durch den induktiven Dehnungsmessfaden (10, 21, 44, 64, 74, 78, 89, 120) zwischen zwei Punkten A und B des elastischen Textilstücks (5, 24, 26, 30, 32, 36, 38, 85) in mindestens einer ersten Richtung erzeugt wird, wozwischen sich der induktive Dehnungsmessfaden (10, 21, 44, 64, 74, 78, 89, 120) erstreckt, die bei der Dehnung des elastischen Textilstücks (5, 24, 26, 30, 32, 36, 38, 85) in der ersten Richtung erlangt wird.

## Claims

1. A method for measuring the variation of the inductance in micro Henry (µHenry) of a magnetic coil created by an inductive elongation sensor yarn (10, 21, 44, 64, 74, 78, 89, 120), comprising the following steps:
- (i) providing a device (1,20) comprising at least one elastic textile part (5, 24, 26, 30, 32, 36, 38, 85) in at least one first direction, the textile part (5, 24, 26, 30, 32, 36, 38, 85) comprising at least one inductive elongation sensor yarn (10, 21, 44, 64, 74, 78, 89, 120), said inductive elongation sensor yarn (10, 21, 44, 64, 74, 78, 89, 120) comprising an elastic core yarn (125) and an electrically conductive cover yarn (130) forming turns (135) around said elastic core yarn (125), and the electrically conductive cover yarn (130) comprises a filament or a plurality of filaments, each of the or said filaments comprising an electrically conductive core (140) covered with an electrically non-conductive sheath (145);
- (ii) measuring the initial inductance value I0 in micro Henry (µHenry) of the elastic textile part (5, 24, 26, 30, 32, 36, 38, 85) at rest in the first direction between two points A and B in-between which the at least one inductive elongation sensor yarn (10, 21, 44, 64, 74, 78, 89, 120) extends;
- (iii) measuring the inductance value I1 in micro Henry (µHenry) of the elastic textile part (10, 21, 44, 64, 74, 78, 89, 120) in a first state stretched between the two points A and B, more particularly at an elongation of 20 mm, in the first direction;
- (iv) optionally measuring the value of inductance In of the elastic textile part (10, 21, 44, 64, 74, 78, 89, 120) in an nth state stretched between the two points A and B, particularly under an elongation of 20 mm, in the first direction, n being a positive integer other than zero, the nth stretched state being different from the nth-1 stretched state;
- (v) recovering the variation of the inductance in micro Henry (µHenry) by the difference between I0 (µHenry) and I1 (µHenry), which is preferably different from zero.

2. The method according to claim 1, **characterized in that** the turns (135) are not contiguous, the space e between two adjacent turns (135) being greater than 0 mm when the textile part (5, 24, 26, 30, 32, 36, 38, 85) is at rest.

3. The method according to one or the other of claims 1 and 2, **characterized in that** said at least one elastic textile part comprises at least one localized measuring zone of the micro Henry inductance (µH) comprising said at least one inductive elongation sensor yarn which extends between said points A and B, said measuring zone being adjacent to at least one region of said elastic textile part not comprising said inductive elongation sensor yarn, in particular the surface area of said measuring zone represents less than 50% of the total surface area of said elastic textile part.

4. The method according to any of claims 1 to 3, **characterized in that** the number of turns (135) or turns per meter of the electrically conductive covering yarn (130) around the elastic core yarn (125) is greater than or equal to 150 turns/m and less than or equal to 2500 turns/m, in particular comprised between 650 turns/m and 1660 turns/m.

5. The method according to any of claims 1 to 4, **characterized in that** the inductive elongation sensor yarn (10, 21, 44, 64, 74, 78, 89, 120) comprises at least one covering yarn C (133) which is in particular non-elastic.

6. The method according to claim 5, **characterized in that** the cover yarn C (133) is arranged around the assembly of the electrically conductive cover yarn (130) and of the elastic core yarn (125) so as to form an outer cover.

7. The method according to any of claims 1 to 6, **characterized in that** the at least one elastic textile part is a woven textile part (24, 26, 30, 32, 36, 38, 85), and the inductive elongation sensing yarn is a warp yarn (89, 120).

8. The method according to any of claims 1 to 6, **characterized in that** the at least one elastic textile part is a knitted textile part (5) and the inductive elongation sensor yarn is inlaid (44) and/or forms tucked stitches (64, 74, 78).

9. The method according to any of claims 1 to 8, **characterized in that** the inductive elongation sensor yarn (10, 21, 44, 64, 74, 78, 89, 120) is arranged in said at least one elastic textile part (5, 24, 26, 30, 32, 36, 38, 85) so that:
- when the elastic textile part is a knitted textile part (5), two adjacent rows of stitches in the weft direction, each comprising an inductive elongation sensor yarn (44), are spaced apart by at least one row of stitches in the weft direction (43, 57) not comprising an inductive elongation sensor yarn (88, 104, 106, 112, 114); or
- when the elastic textile part is a woven textile part (89), two warp yarns each comprising an inductive elongation sensor yarn (89) are adjacent to or spaced apart from at least one intermediate warp yarn not comprising an inductive elongation sensor yarn (88, 104, 106, 112, 114).

10. The method according to any of claims 1 to 9, **characterized in that** the linear density of the electrically conductive covering yarn (130) is greater than or equal to 80 dtex and less than or equal to 2000 dtex.

11. The method according to any of claims 1 to 10, **characterized in that** the diameter of each of the filament(s) of the electrically conductive cover yarn (130) has a substantially circular cross-section having a diameter greater than or equal to 25 µm and less than or equal to 500 µm.

12. The method according to any of claims 1 to 11, **characterized in that** the bare elastic core yarn (125) of the inductive elongation sensor yarn (120) has a linear density greater than or equal to 250 dtex and less than or equal to 2000 dtex.

13. The method according to claim 5, **characterized in that** the cover yarn C (133) has a linear density greater than or equal to 5 dtex and less than or equal to 700 dtex.

14. The method according to any of claims 1 to 13, **characterized in that** the linear density of the inductive elongation sensor yarn (10, 21, 44, 64, 74, 78, 89, 120) is greater than or equal to 150 dtex and less than or equal to 4000 dtex.

15. The method according to claim 5, **characterized in that** the electrically conductive cover yarn (130) is wrapped or twisted around the elastic core yarn (125) in a first given direction selected from the S and Z directions, and the C cover yarn (133) is wrapped around the electrically conductive cover yarn (130) in a second given direction selected from the S and Z directions, the first wrapping or twisting direction being opposite to the second wrapping or twisting direction.

16. A use of a device (1,20) comprising at least one elastic textile part (5, 24, 26, 30, 32, 36, 38, 85) in at least one first direction, the textile part (5, 24, 26, 30, 32, 36, 38, 85) comprising at least one inductive elongation sensor yarn (10, 21, 44, 64, 74, 78, 89, 120), said inductive elongation sensor yarn (10, 21, 44, 64, 74, 78, 89, 120) comprising an elastic core yarn (125), and an electrically conductive covering yarn (130) forming turns (135) about said elastic core yarn (125), and the electrically conductive covering yarn (130) comprising a filament or several filaments, each of the or said filaments comprising an electrically conductive core (140) covered by an electrically non-conductive sheath (145), to measure the variation of the inductance in micro Henry (µHenry) of the magnetic coil created by said inductive elongation sensor yarn (10, 21, 44, 64, 74, 78, 89, 120) between two points A et B of the elastic textile part (5, 24, 26, 30, 32, 36, 38, 85) in at least a first direction, in-between which extends the inductive elongation sensor yarn (10, 21, 44, 64, 74, 78, 89, 120), obtained during the elongation of the elastic textile part (5, 24, 26, 30, 32, 36, 38, 85) in the first direction.
